# EUROPÄISCHE PATENTSCHRIFT

(11) **EP 0 486 933 B1**
(45) Veröffentlichungstag und Bekanntmachung des Hinweises auf die Patenterteilung: **15.03.1995**
(21) Anmeldenummer: 91119336.5
(22) Anmeldetag: 13.11.1991
(51) Int. Cl.: B01F 1/00

(54) **Vorrichtung zum Lösen von Feststoff-Schüttgut in einer Flüssigkeit**
Apparatus for dissolving solid bulk material in a liquid
Dispositif pour la dissolution de matières solides en vrac dans un liquide

(30) Priorität: 19.11.1990 CH 3666/90
(43) Veröffentlichungstag der Anmeldung: 27.05.1992
(73) Patentinhaber: Miteco AG, CH-4800 Zofingen (CH); Cadeo, Angelo, CH-4852 Rothrist (CH)
(72) Erfinder: Cadeo, Angelo, CH-4852 Rothrist (CH)
(74) Vertreter: Blum, Rudolf Emil Ernst

(56) Entgegenhaltungen:
- EP-A- 0 408 360
- DE-A- 3 341 992
- FR-A- 555 142
- GB-A- 2 055 050
- GB-A- 2 195 094
- SOVIET PATENTS ABSTRACTS Section Ch, Week 8831, 7.Juli 1988,Derwent Publications Ltd., London, GB; Class J, AN 88-219317/31

## Beschreibung

Die Erfindung betrifft eine Vorrichtung zum Lösen von Feststoff-Schüttgut in einer Flüssigkeit, wobei eine in einem Behälter befindliche Flüssigkeit zirkuliert, mit einer ersten Zufuhrleitung für das Feststoff-Schüttgut, einer zweiten Zufuhrleitung für die Flüssigkeit und mit einer Zirkulierleitung für die zirkulierende Flüssigkeit, wobei diese Leitungen in den Behälter münden, mit einer im Behälter befindlichen Austrittsdüse, der ein Prallteller zugewandt ist.

Die Vorrichtung ist insbesondere für Grossraumlöser (Grossraummischer) bestimmt, bei denen das Feststoff-Schüttgut z.B. als Zucker vorliegt, der z.B. in Wasser gelöst werden soll. Beim sogenannten Grossraumlöser erfolgt ein chargenweises Beschicken des Behälters, wobei im Behälter, abhängig von der Endkonzentration, Flüssigkeit vorgelegt wird, worauf dann der Zucker während einer bestimmten Beschickungszeit mittels Luft eingeblasen wird. Die Beschickungszeit kann sich z.B. über eine Stunde erstrecken, wobei grosse Förderluftmengen von z.B. 480 Nm³/h bis 800 Nm³/h in den Behälter eingeführt werden. Diese Förderluft muss natürlich wieder vom Behälter weggeführt werden. Dieses Verfahren bei Grossraumlösern, durch Eintauchen der Förderleitung in die Flüssigkeitsvorlage den anfallenden Zuckerstaub direkt zu binden, war bisher nicht zufriedenstellend, da die Kontaktzeit der staubhaltigen Förderluft mit der Flüssigkeit zu kurz war und ein Teil des Staubes nicht gelöst bzw. gebunden werden konnte. Deshalb musste in der Zuluftleitung oder in der Abluftleitung ein Luftabscheider und bzw. oder ein Filter vorgesehen werden. Dieser Luftabscheider und der Filter sind nachteilige Einrichtungen, denn es sind zusätzliche Einrichtungen der Vorrichtung, auf die man eigentlich gern verzichten würde, und weiterhin muss dann der im Luftabscheider und im Filter aus der Förderluft ausgeschiedene Zuckerstaub aus diesen Einrichtungen entfernt werden, was mit zusätzlichem Aufwand verbunden ist. Ausserdem ist das Entfernen des Filterkuchens vom Filter nicht einfach und nicht sehr hygienisch, da der Filterkuchen nicht trocken, sondern schmierig ist.

Es wird die Schaffung einer Vorrichtung bezweckt, bei der kein Luftabscheider und kein Filter notwendig sind und trotzdem die Förderluft staubfrei in die Atmosphäre abgegeben werden kann.

Die erfindungsgemässe Vorrichtung ist dadurch gekennzeichnet, dass die erste Zufuhrleitung und die Zirkulierleitung zu einem Austrittsabschnitt zusammengeführt sind, der die Austrittsdüse trägt, so dass an der Austrittsdüse die Ströme aus der ersten Zufuhrleitung und der Zirkulierleitung austreten und auf den Prallteller treffen.

In der Zeichnung ist ein Ausführungsbeispiel des Erfindungsgegenstandes dargestellt. Es zeigen:
Figur 1 einen Grossraumlöser mit der schematischen Darstellung der erfindungsgemässen Vorrichtung im Vertikalschnitt, und
Figur 2 ein Detail der Figur 1 in vergrösserter Darstellung.

Der in Figur 1 gezeigte Grossraumlöser hat einen Behälter 1, eine erste Zufuhrleitung 2 für das Feststoff-Schüttgut und eine zweite Zufuhrleitung 3 für eine Flüssigkeitsvorlage. Für das Beispiel sei angenommen, dass das Feststoff-Schüttgut als Zucker vorliegen soll, und dass die Flüssigkeit z.B. Wasser sein soll. Die beiden Zufuhrleitungen 2 und 3 münden in den Behälter 1. Im Behälter befindet sich eine Austrittsdüse 4, der ein Prallteller 5 zugewandt ist. Die Vorrichtung hat weiterhin eine Zirkulierleitung 6 für die zirkulierende Flüssigkeit. Diese Zirkulierleitung 6 umfasst einen Saugabschnitt 6' und einen Druckabschnitt 6''. Am Boden des Behälters 1 befindet sich noch eine Leitung 7 zum vollständigen Endleeren des Behälters. Oben am Behälter befindet sich die Abluftleitung 8. Aus dieser soll also die staubfreie Förderluft abströmen, ohne dass ein Zyklonabscheider und ein Filter notwendig sind.

Die Zirkulierleitung 6 weist im Innern des Behälters 1 einen L-förmigen Krümmer 9 auf und die erste Zufuhrleitung 2 mündet im Bereich des Krümmers 9 in die Zirkulierleitung 6. Die erste Zufuhrleitung 2 weist an ihrer Mündung eine erweiterte Düse 10 auf. Der Leitungsabschnitt zwischen der erweiterten Düse 10 und der als Kompressionsdüse ausgebildeten Austrittsdüse 4 soll als Austrittsabschnitt 11 der Zirkulierleitung 6 bezeichnet werden. Die Zirkulierleitung 6 mit ihrem Druckabschnitt 6'', dem Krümmer 9 und dem Austrittsabschnitt 11 bildet zusammen mit der ersten Zufuhrleitung 2 und ihrer Düse 10 eine Strahlenpumpe, die im vorliegenden Fall als Flüssigkeitsstrahl-Feststoffsauger ausgebildet ist. Wenn Zucker in Wasser gelöst werden soll, dann ist diese Strahlenpumpe ein Wasserstrahl-Zuckersauger. Durch die zirkulierende Flüssigkeit tritt dann an der Düse 10 ein geringer Unterdruck auf. An der Austrittsdüse 4 treten also die Ströme aus der ersten Zufuhrleitung 2 und der Zirkulierleitung 6 aus und treffen auf den Prallteller 5.

Beim dargestellten Ausführungsbeispiel weist die Zirkulierleitung 6 den Austrittsabschnitt 11 auf und die erste Zufuhrleitung 2 mündet in die Zirkulierleitung 6. Bei einem anderen, nicht dargestellten Ausführungsbeispiel wäre es aber auch möglich, dass die erste Zufuhrleitung 2 den Austrittsabschnitt aufweist und die Zirkulierleitung in die erste Zufuhrleitung 2 einmündet.

Im Behälter 1 wird ein Mindest-Flüssigkeitsstand 13 vorgegeben, der mit der Markierung 12 angezeigt wird.

Wie schon erwähnt, wird der Behälter 1 chargenweise mit der Flüssigkeit (Wasser) und dem FeststoffSchüttgut (Zucker) beschickt. Ist diese chargenweise Beschickung beendet, z.B. nach einer Stunde, wird das Ventil 14 geschlossen. In diesem Fall ist die Anlage ein sogenannter Grossraumlöser (Grosslöser).

Der in Figur 1 dargestellte Aufbau der Anlage könnte aber auch Teil einer kontinuierlich arbeitenden Anlage sein, so dass dann der Behälter 1 üblicherweise als Suspensionsbehälter bezeichnet werden würde, und zusätzlich zu diesem Behälter 1 dann noch eine nicht dargestellte Lösekammer vorhanden wäre. Bei einer solchen Anlage erfolgt dann die Beschickung mit Wasser und Zucker nicht mehr chargenweise, sondern der Zucker und das Wasser werden kontinuierlich der Anlage zugeführt und das Endprodukt auch kontinuierlich von der Anlage weggeführt. Die erfindungsgemässe Vorrichtung ist aber in erster Linie für den erwähnten Grossraumlöser interessant, da bei diesem der Zucker mit grossen Luftmengen ins Innere des Behälters 1 gefördert wird.
Es wird noch darauf hingewiesen, dass die Prallplatte 5 mittels einer Stange 16 über einen z.B. dreizackigen, sternförmigen Halter 17 im Austrittsabschnitt 11 gehalten wird. In der Zirkulierleitung 6 befindet sich eine Pumpe 18 sowie ein Absperrventil 19. Von der Zirkulierleitung 6 führt eine Leitung 20 weg, über die die fertige Zuckerlösung vom Behälter 1 weggeführt wird. In der Leitung 20 befindet sich ein Absperrventil 21.

Im folgenden wird eine Anlage mit einer bekannten Vorrichtung und eine solche mit der erfindungsgemässen Vorrichtung erläutert.

Zuerst soll noch auf die an sich bekannte Funktion der Prallplatte 5 verwiesen werden. Der aus der Düse 4 austretende Strahl trifft im wesentlichen rechtwinklig auf den Prallteller 5, so dass dann der erwähnte Strahl (achsialer Strahl) in einen sternförmigen, divergierenden, radialen Strahl umgelenkt wird. In der Mischtechnik wird dieser Prallteller zum Erzeugen des radialen Strahles bereits verwendet, wobei die zirkulierende Flüssigkeit immer wieder auf diese Prallplatte 5 trifft. Durch diese Prallplatte wird eine besonders starke turbulente Strömung im zirkulierenden Medium erzielt. Durch die Pumpe 18 wird das zirkulierende Medium (Flüssigkeit mit darin gelösten und suspendierten Feststoffen) über den Saugabschnitt 6' angesaugt und über den Druckabschnitt 6'' wieder zur Prallplatte 5 geführt. Bei der bekannten Vorrichtung wurde das Feststoff-Schüttgut (Zucker) über eine Leitung 2' dem Behälter 1 zugeführt, wobei sich die Zirkulierleitung 6 und die Prallplatte 5 in der in Figur 1 dargestellten Lage innerhalb des Behälters 1 befanden. Bei der bekannten Vorrichtung traten die grossen Luftmengen in grossen Luftblasen aus der Mündung der Leitung 2' aus, drangen durch den grossen Auftrieb schnell an die Flüssigkeitsoberfläche und zerplatzten hier. Diese grossen Luftblasen enthalten viel Zuckerstaub, der nicht schnell in Kontakt mit der Flüssigkeit kommt und oberhalb des Flüssigkeitsspiegels 13 in den Gasraum 22 abgegeben wird, wobei dann dieser Zuckerstaub mit der Förderluft über die Leitung 8 weggeführt wird. Deshalb musste bisher in dieser Abluftleitung 8 der eingangs erwähnte Filter vorgesehen werden. Dieser erläuterte Vorgang konnte auch dadurch nicht vermieden werden, wenn man die Leitung 2' möglichst tief in die Flüssigkeit 23 eintaucht.

Bei der erfindungsgemässen Vorrichtung wird nunmehr die Zucker-Zufuhrleitung 2 (bei geöffnetem Ventil 14) in die Zirkulierleitung 6 eingeführt. Wie bereits erwähnt, bilden die Düse 10 der Leitung 2 zusammen mit dem Austrittsabschnitt 11 eine Strahlenpumpe, wobei im Austrittsabschnitt 11 eine grosse turbulente Strömung entsteht und die zirkulierende Flüssigkeit sehr stark mit dem über die Leitung 2 zugeführten Zucker vermischt wird. Durch die grosse Turbulenz wird der Feststoff (Zucker und Zuckerstaub) intensiv und damit schnell von der Flüssigkeit gebunden. Dieses Strömungsmedium (Flüssigkeit + Feststoffe + Zuckerlösung + Luft) gelangt über die Kompressionsdüse 4, in der seine Geschwindigkeit erhöht wird, auf den Prallteller 5. Hierbei tritt wieder das vorerwähnte gute Durchmischen und intensives Binden des Feststoffes an die Flüssigkeit auf, aber zusätzlich tritt nunmehr noch ein ganz besonderer vorteilhafter Effekt ein. Die vorerwähnte grosse Luftmenge wird durch die Prallplatte 5 in viele kleine Luftblasen aufgeteilt. Diese vielen kleinen Luftblasen treten durch ihren geringeren Auftrieb langsam an die Flüssigkeitsoberfläche 13. Diese vielen kleinsten Luftbläschen können nur unbedeutend Zuckerstaub enthalten, der beim Aufsteigen in der Flüssigkeit problemlos an die Flüssigkeit gebunden werden kann, so dass die gesamte Luftmenge durch die Verteilung in kleinste Luftbläschen zuckerstaubfrei in den Gasraum 22 eintritt und deshalb auch eine zuckerstaubfreie Förderluft über die Leitung 8 abgeführt werden kann. Der Vorteil liegt also sowohl in der Aufteilung der grossen Luftmenge in unzählige kleinste Luftbläschen, die nur unbedeutend Zuckerstaub enthalten können, als auch in der durch die kleinsten Bläschen erzielten vergrösserten Kontaktzeit beim langsameren Aufsteigen der kleinsten Luftbläschen, so dass durch diese zwei Wirkungen eine zuckerstaubfreie Abführung der Förderluft aus dem Behälter 1 erreicht wird.

Bei der Arbeitsweise mit der erfindungsgemässen Vorrichtung wird folgendermassen vorgegangen. Zuerst wird bei geöffnetem Ventil 15 über die Leitung 3 eine Charge an bestimmter Flüssigkeitsmenge dem Behälter 1 zugeführt (z.B. 1/3 der Höhe des Behälters). Dann wird das Ventil 15 geschlossen. Das Ventil 21 war bereits vor dem Füllvorgang geschlossen. Nunmehr wird die Pumpe 18 eingeschaltet, das Ventil 19 geöffnet und eine vorgegebene Zuckermenge z.B. ab einem Lastwagen bei geöffnetem Ventil 14 über die Leitung 2 dem Behälter 1 zugeführt, wobei die erwähnte grosse Luftmenge mit einer Geschwindigkeit z.B. im Bereich von 15-20 m/s während z.B. einer Stunde den Zucker in die Flüssigkeit einführt. Die Flüssigkeit 23 wird in der erläuterten Weise über die Zirkulierleitung 6 umgewälzt (zirkuliert). Durch die Ausbildung des Mündungsende der Leitung 2 mit seiner Düse 10 und dem die Düse 10 umgebenden Austrittsabschnitt 11 als Strahlpumpe (Strahlapparat) wird am Mündungsende der Leitung 2 ein Unterdruck erzeugt, so dass verhindert wird, dass die zirkulierende Flüssigkeit in die Leitung 2 eindringt, so dass also keine Flüssigkeit zum Lastwagen gefördert wird, von dem der Zucker entnommen wird. Während der erläuterten Zirkulation in der Leitung 6 werden in der beschriebenen Weise, durch die Prallplatte 5 die vielen kleinen Luftbläschen erzeugt, so dass die gesamte Luftmenge durch eine wesentlich erhöhte Kontaktfläche und während einer wesentlich längeren Kontaktzeit mit der Flüssigkeit in Kontakt kommt.

Ist die Beschickung des Behälters 1 mit dem Zucker abgeschlossen, wird noch während einer geringen Zeit, z.B. eine 1/4 Stunde, das Strömungsmedium in der Zirkulierleitung 6 umgewälzt, bis nur noch Zuckerlösung vorhanden ist, die dann über die Leitung 20 weggeführt wird.

## Patentansprüche

1. Vorrichtung zum Lösen von Feststoff-Schüttgut in einer Flüssigkeit, wobei eine in einem Behälter (1) befindliche Flüssigkeit (23) zirkuliert, mit einer ersten Zufuhrleitung (2) für das Feststoff-Schüttgut, einer zweiten Zufuhrleitung (3) für die Flüssigkeit und mit einer Zirkulierleitung (6) für die zirkulierende Flüssigkeit (23), wobei diese Leitungen (2,3,6) in den Behälter (1) münden, mit einer im Behälter (1) befindlichen Austrittsdüse (4), der ein Prallteller (5) zugewandt ist, dadurch gekennzeichnet, dass die erste Zufuhrleitung (2) und die Zirkulierleitung (6) zu einem Austrittsabschnitt (11) zusammengeführt sind, der die Austrittsdüse (4) trägt, so dass an der Austrittsdüse (4) die Ströme aus der ersten Zufuhrleitung (2) und der Zirkulierleitung (6) austreten und auf den Prallteller (5) treffen.

2. Vorrichtung nach Anspruch 1, wobei die Zirkulierleitung (6) den Austrittsabschnitt (11) aufweist, dadurch gekennzeichnet, dass die erste Zufuhrleitung (2) in die Zirkulierleitung (6) einmündet (Fig. 1, 2).

3. Vorrichtung nach Anspruch 1, dadurch gekennzeichnet, dass die erste Zufuhrleitung (2) den Austrittsabschnitt (11) aufweist.

4. Vorrichtung nach Anspruch 1, 2 oder 3, wobei die Zirkulierleitung (6) im Innern des Behälters (1) einen L-förmigen Krümmer (9) aufweist, dadurch gekennzeichnet, dass die erste Zufuhrleitung (2) im Bereich des Krümmers (9) in die Zirkulierleitung (6) mündet.

5. Vorrichtung nach einem der Ansprüche 1-4, dadurch gekennzeichnet, dass die Austrittsdüse (4) als Kompressionsdüse ausgbildet ist.

6. Vorrichtung nach einem der Ansprüche 1-5, dadurch gekennzeichnet, dass das Zusammenführen der ersten Zufuhrleitung (2) mit der Zirkulierleitung (6) im Austrittsabschnitt (11) mittels einer Flüssigkeit-Strahlenpumpe erfolgt, welche Feststoffe und Luft gleichzeitig ansaugt.

7. Verfahren zum Betrieb der Vorrichtung nach Anspruch 1, dadurch gekennzeichnet, dass der Behälter (1) chargenweise mit der Flüssigkeit und dem Feststoff-Schüttgut beschickt wird.

8. Verfahren zum Betrieb der Vorrichtung nach Anspruch 1, dadurch gekennzeichnet, dass der Behälter (1) kontinuierlich mit der Flüssigkeit und dem Feststoff-Schüttgut beschickt wird.

9. Verfahren nach Anspruch 7, dadurch gekennzeichnet, dass das Feststoff-Schüttgut mittels Luft durch die erste Zufuhrleitung (2) in den Behälter (1) gefördert wird.

## Claims

1. Apparatus for dissolving solid bunk material in a liquid, whereby a liquid located in a container (1) circulates, with a first feed line (2) for the solid bunk material, a second feed line (3) for the liquid and with a circulation line (6) for the circulating liquid (23), whereby these lines (2,3,6) open into the container (1), with an exit nozzle (4) located in the container (1) which is faced by a baffledisc (5), characterized in that the first feed line (2) and the circulation line (6) are led together to an exit section (11) which supports the exit nozzle, such that the flows from the first feed line (2) and the circulation line (6) exit at the exit nozzle (4) and impinge on the baffledisc (5).

2. Apparatus according to claim 1, whereby the circulation line (6) includes the exit section (11), characterized in that the first feed line (2) opens into the circulation line (6) (Fig. 1,2).

3. Apparatus according to claim 1, characterized in that the first feed line (2) includes the exit section (11).

4. Apparatus according to claim 1, 2 or 3, whereby the circulation line (6) comprises within the container (1) a L-shaped elbow (9), characterized in that the first feed line (2) opens into the circulation line (6) at the area of the elbow (9).

5. Apparatus according to one of the claims 1-4, characterized in that the exit nozzle (4) is designed as compression nozzle.

6. Apparatus according to one of the claims 1-5, characterized in that the leading together of the first feed line (2) and the circulation line (6) in the exit section (11) proceeds by means of a liquid ejector which aspirates simultaneously solid materials and air.

7. Method of operating the apparatus of claim 1, characterizing in that the container (1) is charged batch-wise with the liquid and the solid bunk material.

8. Method of operating the apparatus of claim 1, characterized in that the container (1) is charged continuously with the liquid and the solid bunk material.

9. Method according to claim 7, characterized in that the solid bunk material is fed by air through the first feed line (2) into the container (1).

## Revendications

1. Dispositif pour la dissolution de matières solides en vrac dans un liquide, dans lequel circule un liquide (23) situé dans un récipient (1), ce dispositif comprenant un premier conduit d'alimentation (2) pour la matière solide en vrac, un deuxième conduit d'alimentation (3) pour le liquide et un conduit de circulation (6) pour le liquide en circulation (23), ces conduits (2, 3, 6) débouchant dans le récipient (1), et une tuyère de sortie (4) qui est située dans le récipient (1) et qui est tournée vers une plaque de rebondissement (5), caractérisé en ce que le premier conduit d'alimentation (2) et le conduit de circulation (6) sont réunis en un tronçon de sortie (11) qui porte la tuyère de sortie (4) de façon que les courants provenant du premier conduit d'alimentation (2) et du conduit de circulation (6) sortent à la tuyère de sortie (4) et frappent la plaque de rebondissement (5).

2. Dispositif suivant la revendication 1, dans lequel le conduit de circulation (6) présente le tronçon de sortie (11), caractérisé en ce que le premier conduit d'alimentation (2) débouche dans le conduit de circulation (6) (figures 1, 2).

3. Dispositif suivant la revendication 1, caractérisé en ce que le premier conduit d'alimentation (2) présente le tronçon de sortie (11).

4. Dispositif suivant l'une des revendications 1, 2 et 3, dans lequel le conduit de circulation (6) présente, à l'intérieur du récipient (1), un coude en forme de L (9), caractérisé en ce que le premier conduit d'alimentation (2) débouche dans la zone du coude (9) du conduit de circulation (6).

5. Dispositif suivant l'une des revendications 1 à 4, caractérisé en ce que la tuyère de sortie (4) est réalisée sous la forme d'une tuyère de compression.

6. Dispositif suivant l'une des revendications 1 à 5, caractérisé en ce que la réunion du premier conduit d'alimentation (2) au conduit de circulation (6) dans le tronçon de sortie (11) a lieu au moyen d'une pompe à jet de liquide qui aspire simultanément des matières solides et de l'air.

7. Procédé pour la mise en oeuvre du dispositif suivant la revendication 1, caractérisé en ce que le récipient (1) est garni, par charges, de liquide et de matière solide en vrac.

8. Procédé pour la mise en oeuvre du dispositif suivant la revendication 1, caractérisé en ce que le récipient (1) est chargé en continu de liquide et de matière solide en vrac.

9. Procédé suivant la revendication 7, caractérisé en ce que la matière solide en vrac est transportée dans le récipient (1) au moyen d'air à travers le premier conduit d'alimentation (2).
